# FASCICULE DE BREVET EUROPEEN

(11) **EP 0 980 543 B1**
(45) Date de publication et mention de la délivrance du brevet: **17.11.2004**
(21) Numéro de dépôt: 99904678.2
(22) Date de dépôt: 26.02.1999
(51) Int. Cl.: G04D 3/00, G04B 37/04, G04B 37/08, G04B 37/22

(54) **PROCEDE DE FABRICATION D'UNE BOITE DE MONTRE**
VERFAHREN ZUR HERSTELLUNG EINES UHRENGEHÄUSES
METHOD FOR MAKING A WATCH CASE

(30) Priorité: 27.02.1998 CH 47198
(43) Date de publication de la demande: 23.02.2000
(73) Titulaire: Montres Rado S.A., 2543 Lengnau b. Biel (CH)
(72) Inventeur: SAVY, Philippe, CH-2884 Montenol (CH); BACH, Michael, CH-2505 Bienne (CH); BOLZT, Sébastien, CH-2740 Moutier (CH); CARRARD, Bertrand, CH-2854 Bassecourt (CH); MEYRAT, Clément, CH-2525 Le Landeron (CH)
(74) Mandataire: Laurent, Jean
(86) Numéro de dépôt international: PCT/CH1999/000092
(87) Numéro de publication internationale: WO 1999/044104

(56) Documents cités:
- CH-A- 310 877
- CH-A- 544 960
- CH-A- 634 454
- FR-A- 2 017 168
- FR-A- 2 463 437
- US-A- 5 033 035

## Description

La présente invention concerne un procédé de fabrication d'une boîte de montre comportant une carrure, un fond et un anneau de support destiné à supporter des éléments internes de la montre et fixé à l'intérieur de la carrure par l'intermédiaire d'un élément en matériau élastomère dont au moins une partie est formée par moulage contre la carrure, dans lequel on fabrique séparément la carrure et l'anneau de support, puis on fixe l'anneau de support au moyen de l'élément en matériau élastomère. L'invention concerne aussi une boîte de montre pouvant être obtenue par ce procédé.

Il est connu, dans le domaine des montres et plus particulièrement des montres-bracelets, de disposer certains éléments de la montre tels que le mouvement, le cadran ou la lunette dans un anneau de support souvent appelé cercle d'encageage, qui est inséré dans la carrure de la montre, comme décrit par exemple dans le brevet CH 681 127.

Dans le cas d'une montre étanche, il est connu d'insérer une pluralité de joints d'étanchéité en matériau élastomère au niveau du fond, de la tige et de la glace de montre.

Bien que les opérations d'usinage intérieur de la carrure soient simplifiées par l'interposition du cercle d'encageage, il subsiste des difficultés qui n'ont jamais été résolues de façon satisfaisante. En particulier, pour empêcher tout déplacement angulaire entre le cercle d'encageage et la carrure, celle-ci doit être, dans l'art antérieur, munie d'un ou plusieurs trous recevant autant d'ergots de la pièce de support ou de vis dans le cas du document précité. Le problème des cotes intérieures de la carrure, qui doivent s'adapter au cercle d'encageage, restent donc entier.

Ce problème est particulièrement aigu lorsque la carrure est faite de matériaux durs, par exemple en céramique ou en métal dur. D'une part, de telles pièces sont généralement fabriquées par moulage et frittage, subissant ainsi des variation dimensionnelles qui ne permettent pas d'obtenir des cotes finales précises des pièces brutes. D'autre part, un usinage intérieur de ces pièces dures est très difficile et coûteux. Au problème d'ajustement du cercle d'encageage dans la carrure s'ajoute le problème du positionnement correct de ce cercle et donc du mouvement d'horlogerie, en particulier leur centrage, par rapport à une carrure dont les cotes brutes ou même finales sont imprécises.

Il est connu, notamment par le brevet français no. 898 248, de suspendre élastiquement le mouvement dans une boîte de montre au moyen d'un anneau élastique en caoutchouc placé entre la carrure et un cercle intérieur métallique destiné à supporter le mouvement. L'anneau en caoutchouc est préfabriqué avec des dimensions prédéterminées, puis introduit dans la carrure, à laquelle il est fixé à l'aide d'un adhésif. Il peut aussi être assemblé par adhésion avec le cercle. Cet anneau s'appuie contre la lunette et le fond de la boîte pour assurer l'étanchéité et comporte en outre un prolongement latéral tubulaire servant de garniture d'étanchéité pour la tige de remontoir. Toutefois, un tel anneau ayant des dimensions prédéterminées ne permet pas de compenser des écarts de cotes de la carrure, ou seulement très localement. Une telle compensation n'est d'ailleurs pas prévue dans le brevet cité.

La demande de brevet FR 2 463 437 décrit un procédé du genre indiqué en préambule ci-dessus. La majeure partie ou la totalité de la surface intérieure de la carrure est recouverte d'un joint annulaire en matériau élastique qui est rendu solidaire de cette surface par moulage et vulcanisation. La face intérieure de ce joint présente des protubérances servant d'appuis à des éléments internes de la montre, en particulier au filet d'encageage du mouvement et à une bague-rehaut. Pour l'opération de moulage, on introduit la partie de la boîte de montre comprenant la carrure dans une enceinte définissant sa position avec précision, on introduit dans l'enceinte un volume déterminé du matériau élastique, on place l'enceinte dans une presse comportant un noyau dont la forme extérieure a la forme intérieure du joint et l'on actionne la presse à chaud de façon que le matériau élastique soit comprimé contre la carrure, y adhère et acquière sa forme définitive. Le joint ainsi formé assure une suspension élastique du mouvement et peut assurer aussi une fermeture étanche du fond et de la lunette de la boîte de montre. Par contre, comme il est fait d'un matériau relativement tendre, il ne peut pas offrir une grande précision de positionnement du mouvement ou d'autres éléments internes de la montre, comme le fait par exemple un cercle d'encageage.

La présente invention vise à surmonter les problèmes évoqués ci-dessus, en fournissant un procédé de fabrication simple et économique, qui permet un positionnement correct et précis du mouvement dans de la carrure de la boîte de montre et une compensation des éventuels écarts de cotes de la carrure, notamment en évitant des opérations d'usinage à l'intérieur de la carrure. L'invention vise aussi à faciliter la réalisation des moyens d'étanchéité de la boîte de montre.

Dans ce but, l'invention concerne un procédé tel que défini dans la revendication 1. Les revendications dépendantes définissent des formes d'exécution particulières de ce procédé.

La nature élastomère du matériau moulé dans l'intervalle entre l'anneau de support et la carrure permet de s'affranchir des contraintes, précédemment très strictes, en matière de forme et de cotes d'usinage intérieur de la carrure. En fait, aucun usinage n'est nécessaire à l'intérieur de la carrure sur les surfaces qui seront recouvertes par le matériau élastomère, et il est même avantageux que ces surfaces soient brutes ou rugueuses, ce qui améliore l'adhérence. Les cotes extérieures de l'anneau de support posent moins de problèmes, car cette pièce est en général usinée si elle est en métal, ou moulée avec une précision suffisante si elle est en matière plastique.

Un aspect important de l'invention est que l'anneau de support, en particulier lorsqu'il s'agit d'un cercle d'encageage, n'a pas besoin d'être positionné par appui contre des surfaces intérieures de la carrure, notamment les surfaces qui seront en contact avec l'élastomère. Ceci permet de choisir d'autres endroits comme surfaces de référence pour son positionnement, par exemple des surfaces extérieures de la carrure qui devraient de toute façon être usinées ou polies, ou des surfaces qui sont déterminantes pour l'aspect extérieur de la montre, comme le cran de glace ou de fond.

De préférence l'élément en matériau élastomère est surmoulé dans ledit intervalle par injection, par transfert ou par compression. Cet élément peut comprendre au moins une partie qui est mise en place avant l'étape de surmoulage.

L'élément l'élément en matériau élastomère peut constituer une garniture d'étanchéité entre la carrure et le fond de la boîte, et/ou entre la carrure et une tige de commande passant à travers la carrure, et/ou entre la carrure et une glace de la boîte.

De préférence, le matériau élastomère surmoulé est choisi de façon à adhérer au matériau dont est faite la carrure.

D'autres avantages de l'invention apparaîtront dans la description suivante de deux modes de réalisation préférés, présentés ici à titre d'exemples non limitatifs et illustrés par les dessins annexés, dans lesquels :
la figure 1 est une vue en coupe partielle d'une partie d'une boîte de montre fabriquée selon un premier mode de réalisation,
la figure 2 est une vue analogue à la figure 1, mais à un autre endroit de la boîte,
la figure 3 est une vue analogue à la figure 1, montrant la boîte complète et des éléments internes de la montre,
la figure 4 est une vue analogue à la figure 1, illustrant schématiquement l'étape de surmoulage par injection de matériau élastomère,
la figure 5 est une vue analogue à la figure 3, représentant un second mode de réalisation, et
la figure 6 illustre schématiquement l'étape de surmoulage dans le second mode de réalisation.

La boîte de montre 1 représentée dans les figures 1 à 3 comprend une carrure 2, un cercle d'encageage 3 et un fond 7. Un mouvement 4 et un cadran 5 seront supportés par le cercle d'encageage 3. Un élément en matériau élastomère surmoulé 9 remplit tout l'intervalle compris entre le cercle 3 et la carrure 2 et se prolonge, dans un trou latéral de la carrure, par une partie tubulaire 9' dont l'intérieur forme un logement 10 destiné à recevoir la tige de commande 17 de la montre. Cette partie tubulaire présente dans le logement 10 un bourrelet d'étanchéité circulaire 12. Du côté extérieur, le logement 10 débouche dans une noyure de couronne 11 excavée dans la carrure 2.

La figure 2 montre une coupe angulairement décalée par rapport à la coupe de la figure 1. C'est ainsi que l'orifice 13 du logement 10 est en dehors du plan de coupe. La figure 2 montre l'emplacement 6 du mouvement 4, ainsi que l'emplacement 8 du fond 7. Le cercle 3 comporte une cavité 14 destinée à recevoir un ergot du mouvement 4, cet ergot étant destiné à rendre le mouvement 4 solidaire du cercle 3.

Les figures 1 et 2 montrent un épaulement 15 du cercle 3, noyé dans l'élément en élastomère 9. Cet épaulement rend solidaire, après surmoulage, le cercle 3 et l'élément 9.

On voit que l'élément en élastomère 9, dans la figure 3, réalise l'étanchéité aussi bien entre le fond 7 et la carrure 2 qu'entre la carrure et la tige de commande 17, grâce au bourrelet 12. Le fond 7 est fixé par clipsage sur la partie inférieure de l'élément en élastomère 9, grâce à un cran 16, ce qui assure un montage étanche.

L'étanchéité de la glace 18 est réalisée, dans l'exemple décrit, par une garniture 19 distincte de l'élément en élastomère 9 et comprimée entre le bord de la glace et une surface cylindrique 20 de la carrure, appelée cran de glace. Cependant, on peut très bien concevoir que l'élément en élastomère 9 ait une forme se prolongeant vers le haut, derrière un réhaut 21 placé au-dessus du cadran 5 comme le montre la figure 5, pour constituer une garniture assurant l'étanchéité entre la glace 18 et la carrure 2.

On se référera à la figure 4 pour décrire l'étape de surmoulage par injection permettant de former l'élément en élastomère 9. De préférence, les surfaces de la carrure 2 et du cercle d'encageage 3 sur lesquelles l'élastomère sera appliqué sont revêtues au préalable d'un liquide d'apprêt (primer) apte à favoriser l'adhésion de l'élastomère. La carrure 2 est placée dans un moule dont la partie fixe (non représentée) épaule parfaitement l'extérieur de la carrure, afin d'empêcher qu'elle éclate sous la pression d'injection, qui peut atteindre des valeurs très élevées. La figure 4 montre trois pièces mobiles du moule, à savoir un noyau supérieur 22 s'engageant dans le cercle 3 pour le maintenir en position, un noyau inférieur 23 destiné à mouler la partie inférieure de l'élément en élastomère 9, et un tiroir 24 destiné à former le logement 10 dans la partie tubulaire 9'. Le tiroir 24 peut être enduit d'un apprêt l'empêchant d'adhérer à l'élastomère. Les éléments 22 à 24 sont mobiles dans les directions indiquées par les flèches. L'élastomère est injecté de manière connue à travers les noyaux 22 et/ou 23, des trous de passage étant ménagés à travers le cercle 3.

Le positionnement latéral du cercle 3 par rapport à la carrure 2 ne se fait pas par appui contre la carrure, mais uniquement au moyen du noyau supérieur 22, guidé par le cran de glace 20 servant de surface de référence sur la carrure. Une surface supérieure 26 de la carrure peut servir de surface de référence en hauteur, s'il le faut. Ainsi, le cercle d'encageage 3 et tous les éléments qu'il porte, en particulier le mouvement et le cadran, occuperont exactement la position voulue dans la montre, en particulier pour être parfaitement centrés cette ouverture, indépendamment des éventuelles imprécisions de la forme intérieure de la carrure. Il en va de même pour la position du fond, qui sera définie par la partie inférieure de l'élément 9, moulée au moyen du noyau inférieur 23 qui est guidé de manière classique par le noyau supérieur 22.

Le démoulage s'effectue de manière classique : le tiroir 24 est retiré vers l'extérieur, le noyau inférieur 23 est arraché vers le bas et le noyau supérieur 22 est ensuite retiré vers le haut.

Les propriétés d'auto-adhésion du matériau élastomère 9 lui permettent de rendre parfaitement solidaire le cercle 3 et la carrure 2, en supprimant les contraintes de forme intérieure de cette carrure. On conçoit que dans certains cas, il peut être préférable de constituer l'élément en matériau élastomère 9 par assemblage de divers éléments, chacun venant dans une portion de l'intervalle entre le cercle 3, la carrure 2, le logement 10 et éventuellement le fond 7. Par exemple, la partie tubulaire 9' pourrait être réalisée au préalable, soit par surmoulage, soit préfabriquée et fixée dans le trou de la carrure avant l'étape de surmoulage.

Les figures 5 et 6 représentent un second mode de réalisation de l'invention, dont on décrira simplement les différences par rapport au premier mode. Dans ce cas, l'élément en élastomère 9 est moulé entre la carrure 2 et un anneau de support constitué ici par le réhaut 21. L'élément 9 remplit aussi la fonction d'un cercle d'encageage, puisque sa surface intérieure obtient par le moulage une position et des dimensions précises, indépendamment des imprécisions éventuelles de l'intérieur de la carrure. Pour positionner le mouvement 4, l'élément 9 présente un épaulement intérieur 30 dans lequel prend place un filet extérieur 31 du mouvement.

Comme on l'a mentionné plus haut, l'élément en élastomère 9 se prolonge vers le haut pour former, le long du cran de glace 20, une garniture d'étanchéité 32 entre la glace 18 et la carrure.

La figure 6 montre schématiquement que l'élément en élastomère 9 représenté à la figure 5 est moulé de façon analogue à ce qui a été décrit en référence à la figure 4, mais dans ce cas le guidage des noyaux 22 et 23 est légèrement différent. Afin d'assurer un positionnement latéral parfait, et en particulier le centrage, du réhaut 21 et de la surface intérieure de l'élément 9, le noyau supérieur 22 est guidé latéralement sur la bande de carrure, c'est-à-dire la surface périphérique de la carrure 2, servant de surface de référence 33. De manière classique, le noyau inférieur 23 est guidé par rapport au noyau supérieur 22 par coulissement vertical, par exemple sur des arbres 34 traversant les deux noyaux. Le positionnement vertical peut s'effectuer par appui sur la surface supérieure 26 de la carrure servant de surface de référence.

Dans une variante du second mode de réalisation, on peut aussi prévoir un cercle d'encageage, associé au réhaut 21 comme dans le cas de la figure 3, mais plus court vers le haut ou combiné en une seule pièce avec le réhaut.

Un homme du métier pourra sans peine imaginer d'autres variantes de l'invention décrite ici, sans sortir du cadre défini par les revendications. En particulier, le procédé décrit est aussi applicable dans le cas où le fond de la boîte est fait d'une pièce avec la carrure, le mouvement étant emboîté par le haut.

Le procédé selon l'invention est applicable quel que soit le mode de fabrication de la carrure et des autres pièces de la boîte de montre. Cependant il est particulièrement avantageux lorsqu'on peut se passer d'un usinage à l'intérieur de la carrure. C'est le cas notamment quand celle-ci est formée par moulage, par exemple selon le procédé MIM (Metal Injection Moulding) ou lorsqu'elle est en céramique, en métal dur ou une autre matière susceptible d'être moulée.

## Revendications

1. Procédé de fabrication d'une boîte de montre (1) comportant une carrure (2), un fond (7) et un anneau de support (3, 21) destiné à supporter des éléments internes de la montre et fixé à l'intérieur de la carrure par l'intermédiaire d'un élément en matériau élastomère (9) dont au moins une partie est formée par moulage contre la carrure et dans un intervalle à l'aide d'au moins un noyau (22, 23), dans lequel on fabrique séparément la carrure et l'anneau de support, puis on fixe l'anneau de support au moyen de l'élément en matériau élastomère,
**caractérisé en ce qu'**au moins ladite partie de l'élément en matériau élastomère (9) est formée par ledit moulage dans un intervalle entre la carrure (2) et l'anneau de support (3, 21), pendant que l'anneau de support est maintenu dans une position voulue à l'intérieur de la carrure au moyen dudit noyau (22, 23) qui est positionné par rapport à une ou plusieurs surfaces de référence (20, 26, 33) de la carrure.

2. Procédé selon la revendication 1, **caractérisé en ce que** l'élément en élastomère (9) est surmoulé dans ledit intervalle par injection, par transfert ou par compression.

3. Procédé selon la revendication 2, **caractérisé en ce que** l'élément en matériau élastomère (9) comprend au moins une partie (9') qui est mise en place avant l'étape de surmoulage.

4. Procédé selon la revendication 1, **caractérisé en ce que** l'élément en matériau élastomère (9) constitue une garniture d'étanchéité entre la carrure (2) et le fond (7) de la boîte.

5. Procédé selon la revendication 1, **caractérisé en ce que** l'élément en matériau élastomère (9) constitue une garniture d'étanchéité entre la carrure (2) et une tige de commande (17) passant à travers la carrure.

6. Procédé selon la revendication 1, **caractérisé en ce que** l'élément en matériau élastomère (9) constitue une garniture d'étanchéité entre la carrure (2) et une glace (18) de la boîte.

7. Procédé selon la revendication 2, caractérisé ce que le matériau élastomère surmoulé est choisi de façon à adhérer au matériau dont est faite la carrure (2).

8. Procédé selon la revendication 1, **caractérisé en ce que** l'anneau de support (3) est un cercle d'encageage.

9. Procédé selon la revendication 1, **caractérisé en ce que** l'anneau de support (3, 21) est en matière plastique.

10. Procédé selon la revendication 1, **caractérisé en ce que** la carrure (2) est en céramique ou en métal dur.

11. Procédé selon la revendication 1, **caractérisé en ce que** lesdites surfaces de référence (20, 26, 33) ne sont pas en contact avec l'élément en matériau élastomère.

12. Procédé selon la revendication 11, **caractérisé en ce que** les surfaces de référence (26, 33) sont des surfaces extérieures de la carrure.

13. Boîte de montre obtenue par un procédé selon l'une des revendications précédentes.

## Patentansprüche

1. Verfahren zur Herstellung eines Uhrengehäuses (1), das ein Gehäusemittelteil (2), einen Boden (7) und einen Tragreif (3, 21), der dazu bestimmt ist, die inneren Elemente der Uhr zu tragen, und der in dem Gehäusemittelteil über ein Element (9) aus einem elastomeren Werkstoff befestigt ist, wovon ein Teil durch Formen gegen das Gehäusemittelteil und in einem Zwischenraum mit Hilfe von wenigstens einem Kern (22, 23) gebildet ist, umfasst, wobei in dem Verfahren das Gehäusemittelteil und der Tragreif getrennt hergestellt werden und dann der Tragreif mittels des Elements aus einem elastomeren Werkstoff befestigt wird,
**dadurch gekennzeichnet, dass** wenigstens jener Teil des Elements (9) aus einem elastomeren Werkstoff durch jenes Formen in einem Zwischenraum zwischen dem Gehäusemittelteil (2) und dem Tragreif (3, 21) gebildet wird, während der Tragreif in einer gewünschten Position innerhalb des Gehäusemittelteil mittels jenes Kerns (22, 23) gehalten wird, der in Bezug auf eine oder mehrere Referenzoberflächen (20, 26, 33) des Gehäusemittelteils positioniert wird.

2. Verfahren nach Anspruch 1, **dadurch gekennzeichnet, dass** das Elastomerelement (9) in den Zwischenraum durch Einspritzen, durch Transfer oder durch Kompression gegossen wird.

3. Verfahren nach Anspruch 2, **dadurch gekennzeichnet, dass** das Element (9) aus einem elastomeren Werkstoff wenigstens einen Teil (9') umfasst, der vor dem Schritt des Giessens angeordnet wird.

4. Verfahren nach Anspruch 1, **dadurch gekennzeichnet, dass** das Element (9) aus einem elastomeren Werkstoff eine Dichtung zwischen dem Gehäusemittelteil (2) und dem Boden (7) des Gehäuses bildet.

5. Verfahren nach Anspruch 1, **dadurch gekennzeichnet, dass** das Element (9) aus einem elastomeren Werkstoff eine Dichtung zwischen dem Gehäusemittelteil (2) und einem durch das Gehäusemittelteil verlaufenden Steuerstift (17) bildet.

6. Verfahren nach Anspruch 1, **dadurch gekennzeichnet, dass** das Element (9) aus einem elastomeren Werkstoff eine Dichtung zwischen dem Gehäusemittelteil (2) und einem Glas (18) des Gehäuses bildet.

7. Verfahren nach Anspruch 2, **dadurch gekennzeichnet, dass** der gegossene elastomere Werkstoff so gewählt ist, dass er an dem Werkstoff, aus dem das Gehäusemittelteil (2) hergestellt ist, haftet.

8. Verfahren nach Anspruch 1, **dadurch gekennzeichnet**, das der Tragreif (3) ein Aufschubreif ist.

9. Verfahren nach Anspruch 1, **dadurch gekennzeichnet, dass** der Tragreif (3, 21) aus Kunststoff besteht.

10. Verfahren nach Anspruch 1, **dadurch gekennzeichnet, dass** das Gehäusemittelteil (2) aus Keramik oder Hartmetall besteht.

11. Verfahren nach Anspruch 1, **dadurch gekennzeichnet, dass** jene Referenzoberflächen (20, 26, 33) nicht mit dem Element aus einem elastomeren Werkstoff i n Kontakt sind.

12. Verfahren nach Anspruch 11, **dadurch gekennzeichnet, dass** die Referenzoberflächen (26, 33) äussere Oberflächen des Gehäusemittelteils sind.

13. Uhrengehäuse, das durch ein Verfahren nach einem der vorhergehenden Ansprüche erhalten wird.

## Claims

1. Manufacturing method for a watch case (1) including a middle part (2), a back cover (7) and a support ring (3, 21) intended to support internal elements of the watch and fixed within the middle part via an element (9) made of elastomeric material at least a portion of which is formed by moulding against the middle part and in a gap using at least one core (22, 23), wherein the middle part and the support ring are manufactured separately, then the support ring is fixed by means of the element made of elastomeric material,
**characterised in that** at least said portion of the element (9) made of elastomeric material is formed by said moulding in a gap between the middle part (2) and the support ring (3, 21), while the support ring is held in a desired position within the middle part by means of said core (22, 23) which is positioned with respect to one or more reference surfaces (20, 26, 33) of the middle part.

2. Method according to claim 1, **characterised in that** the elastomeric element (9) is overmoulded in said gap by injection, transfer or compression.

3. Method according to claim 2, **characterised in that** the elastomeric element (9) includes at least one portion (9') which is set in place prior to the overmoulding step.

4. Method according to claim 1, **characterised in that** the elastomeric element (9) constitutes a sealing gasket between the middle part (2) and the back cover (7) of the case.

5. Method according to claim 1, **characterised in that** the elastomeric element (9) constitutes a sealing gasket between the middle part (2) and a control stem (17) passing through the middle part.

6. Method according to claim 1, **characterised in that** the elastomeric element (9) constitutes a sealing gasket between the middle part (2) and a crystal (18) of the case.

7. Method according to claim 2, **characterised in that** the overmoulded elastomeric material is selected so that it adheres to the material of which the middle part (2) is made.

8. Method according to claim 1, **characterised in that** the support ring (3) is a casing ring.

9. Method according to claim 1, **characterised in that** the support ring (3, 21) is made of plastic material.

10. Method according to claim 1, **characterised in that** the middle part (2) is made of ceramic material or hard metal.

11. Method according to claim 1, **characterised in that** said reference surfaces (20, 26, 33) are not in contact with the element made of elastomeric material.

12. Method according to claim 11, **characterised in that** the reference surfaces (26, 33) are outer surfaces of the middle part.

13. Watch case obtained by a method according to any of the preceding claims.
